# EUROPÄISCHE PATENTSCHRIFT

(11) **EP 0 234 049 B1**
(45) Veröffentlichungstag und Bekanntmachung des Hinweises auf die Patenterteilung: **27.03.1991**
(21) Anmeldenummer: 86118184.0
(22) Anmeldetag: 31.12.1986
(51) Int. Cl.: B21D 22/10

(54) **Gummikissen-Presse**
Press with rubber cushion
Presse à coussin en caoutchouc

(30) Priorität: 22.02.1986 DE 3605728
(43) Veröffentlichungstag der Anmeldung: 02.09.1987
(73) Patentinhaber: SIEMPELKAMP PRESSEN SYSTEME GmbH & CO., D-4150 Krefeld 1 (DE)
(72) Erfinder: Nacke, Erich, D-4174 Sevelen (DE)
(74) Vertreter: Andrejewski, Walter

(56) Entgegenhaltungen:
- DE-A- 3 004 616
- DE-A- 3 145 121
- DE-B- 2 655 605
- DE-C- 93 318
- FR-A- 1 581 662
- FR-A- 2 315 386
- US-A- 3 224 042
- US-A- 3 681 958

## Beschreibung

Die Erfindung bezieht sich gattungsgemäß auf eine Gummikissen-Presse mit Oberholm, Unterholm und Arbeitszylinderkolbenanordnung, wobei Oberholm und Unterholm mittels Zuganker zu einem Pressengestell vereinigt sind, wobei fernerhin der Unterholm einen Tisch sowie ein darauf angeordnetes Werkzeug trägt und wobei im Oberholm ein Aufnahmekoffer mit Einrichtung für die Abstützung des Kofferinnendrukkes und in diesem Aufnahmekoffer das Gummikissen angeordnet sind.

Bei der bekannten Gummikissen-Presse (DE-A- 30 04 616) weist der Unterholm den Zylinder der Arbeitszylinderkolbenanordnung auf. Der darin geführte Kolben trägt den Tisch mit dem Werkzeug. Der Aufnahmekoffer für das Gummikissen befindet sich im Oberholm. Die Einrichtung für die Abstützung des Kofferinnendruckes beim Arbeiten der Gummikissen-Presse besteht aus einer Bandage, die den Oberholm im Bereich des Aufnahmekoffers umgibt. Die Bandage bildet ein zusätzliches, mechanisches Bauteil, welches aufwendig gefertigt und montiert werden muß. Es muß außerdem für den höchsten Arbeitsdruck der Gummikissen-Presse ausgelegt werden und stellt sich nicht von selbst auf die aufzunehmende Beanspruchung und die Verformung des Aufnahmekoffers ein. Andererseits stellt eine Einrichtung für die Abstützung des Kofferinnendruckes sicher, daß der Oberholm im Bereich des Aufnahmekoffers nicht durch Überlastung vorzeitig zerstört wird.

Der Erfindung liegt die Aufgabe zugrunde, eine gattungsgemäße Gummikissen-Presse so weiter auszubilden, daß für die Aufnahme des Kofferinnendruckes eine besondere Bandage, die den Oberholm umgibt, nicht mehr erforderlich ist und von selbst eine Einstellung der Abstützung auf den Arbeitsdruck erfolgt.

Zur Lösung dieser Aufgabe lehrt die Erfindung, daß der Oberholm den Zylinder der Arbeitszylinderkolbenanordning aufweist, in dem der Kolben der Arbeitszylinderkolbenanordnung aufundnieder bewegbar ist, daß in dem Kolben oder in einem Kolbenfortsatz der Aufnahmekoffer angeordnet ist, und daß die äußere Umfangsfläche des Kolbens gegenüber dem Oberholm einen Ringraum bildet, der für die Abstützung und Weiterleitung des Kofferinnendruckes von dem Druckmittel der Arbeitszylinderkolbenanordnung beaufschlagt ist. Der Kolben der Arbeitszylinderkolbenanordnung ist zweckmäßigerweise in dem Zylinder verdrehungsfest geführt.

Wie bei allen Gummikissen-Pressen muß auch bei der erfindungsgemäßen das Gummikissen von Zeit zu Zeit ausgewechselt werden. Das ist auf besonders einfache Weise möglich, weil man in dem Kolben zumindest eine Ausstoßzylinderkolbenanordnung zum Ausstoßen des Gummikissens aus dem Koffer zusätzlich anordnen kann. Es versteht sich, daß das Gummikissen im übrigen durch Leisten oder dergleichen unterfaßt ist. Die Druckbeaufschlagung, die der Kolben im Bereich des Aufnahmekoffers außenseitig erfährt, kann bezüglich ihres Wirkungsbereiches eingestellt werden, so daß eine Anpassung an unterschiedliche Betriebsverhältnisse möglich ist. Dazu lehrt die Erfindung, daß der Kolben bzw. der Kolbenfortsatz am Außenumfang werkzeugseitig eine höhenverstellbare Dichtung aufweist.

Die Gestaltung des Kolbens ist im Rahmen der Erfindung grundsätzlich beliebig. Eine bevorzugte Ausführungsform der Erfindung, die die Aufnahme eines verhältnismäßig großen Gummikissens ermöglicht, ist dadurch gekennzeichnet, daß der Kolben zusammen mit dem Kolbenfortsatz und entsprechend der Zylinderraum einen hutförmigen Axialquerschnitt aufweisen, wobei im Bereich des größeren Durchmessers der Aufnahmekoffer angeordnet ist, und daß der Ringraum den Bereich des größeren Durchmessers umgibt sowie über den Übergang zwischen den Bereich des größeren Durchmessers und des kleineren Durchmessers fortgeführt ist.

Die Erfindung nutzt die Erkenntnis, daß bei einer Gummikissen-Presse des gattungsgemäßen Aufbaus das hydraulische Druckmittel eine zusätzlich Funktion erfüllen kann, nämlich zur Abstützung des Kofferinnendruckes beitragen kann, wenn, wie beschrieben ein Ringraum vorgesehen und das Druckmittel der Arbeitszylinderkolbenanordnung beim Arbeiten der Gummikissen-Presse in diesen Ringraum eingeführt wird. Dabei erfolgt von selbst eine Anpassung an den Arbeitsdruck. Der Kofferinnendruck wird im übrigen über das Druckmittel von dem Oberholm aufgenommen. Durch die Höhenverstellung der Dichtung, die den Kolben bzw. den Kolbenfortsatz am Außenumfang werkzeugseitig umgibt, kann auf einfache Weise eine Anpassung an unterschiedliche Betriebsverhältnisse erfolgen. Der beschriebene Aufbau erlaubt es im übrigen, den Kolben im Bereich des Aufnahmekoffers mit verhältnismäßig dünnen Kolbenwandungen zu versehen.

Im folgenden wird die Erfindung anhand einer lediglich ein Ausführungsbeispiel darstellenden Zeichnung ausführlicher erläutert.

Die einzige Figur zeigt in schematischer Darstellung einen Axialschnitt durch eine Gummikissen-Presse.

Zu der in der Figure dargestellten Gummikissen-Presse gehören zunächst ein Oberholm 1, ein Unterholm 2 und eine Arbeitszylinderkolbenanordnung 3. Der Oberholm 1 und der Unterholm 2 sind mittels Zuganker 4 zu einem Pressengestell vereinigt. Der Unterholm 2 trägt einen Tisch 5 sowie ein darauf angeordnetes Werkzeug 6. Im Oberholm 1 befindet sich ein Aufnahmekoffer 7 mit Einrichtung für die Abstützung des Kofferinnendruckes. In diesem Aufnahmekoffer 7 ist das Gummikissen 8 angeordnet.

Die Anordnung ist so getroffen, daß der Oberholm 1 den Zylinder 9 der Arbeitszylinderkolbenanordnung 3 aufweist, in dem der Kolben 10 der Arbeitszylinderkolbenanordnung 3 aufundnieder bewegbar ist. In dem Kolben 10 oder in einem Kolbenfortsatz 11 befindet sich der Aufnahmekoffer 7 für das Gummikissen 8. Die äußere Umfangsfläche des Aufnahmekoffers 7 bildet gegenüber dem Oberholm 1 einen Ringraum 12, der für die Abstützung und Weiterleitung des Kofferinnendruckes von dem Druckmittel der Arbeitszylinderkolbenanordnung 3 beaufschlagt ist. Der Kolben 10 der Arbeitszylinderkolbenanordnung 3 ist in dem Zylinder 9 verdrehungsfest geführt, wozu der Bolzen 13 vorgesehen ist. In dem Kolben 10 befindet sich im übrigen eine Ausstoßzylinderkolbenanordnung 14 zum Ausstoßen des Gummikissens 8 aus dem Aufnahmekoffer, wenn das Gummikissen 8 ausgewechselt werden muß. Es ist im übrigen von Leisten 15 unterfaßt.

Der Kolben 10 bzw. der Kolbenfortsatz 11 besitzt am Außenumfang werkzeugseitig eine Dichtung 16, die den Ringraum 12 abdichtet. Diese Dichtung ist durch Beilageteile 17 höhenverstellbar und wird im übrigen durch einen Haltering 18 fixiert. Indem die Dichtung 16 höhenverstellt wird, kann eine Anpassung an unterschiedliche Betriebsverhältnisse erfolgen.

Im Ausführungsbeispiel ist die Anordnung so getroffen, daß der Kolben 10 zusammen mit dem Kolbenfortsatz und entsprechend der Zylinderraum einen hutförmigen Axialquerschnitt aufweisen. Im Bereich des größeren Durchmessers D ist der Aufnahmekoffer 7 angeordnet. Der Ringraum 12 umgibt folglich ebenfalls den Bereich des größeren Durchmessers D, er erstreckt sich aber über den Übergang 19 zwischen dem Bereich des größeren Durchmessers D und dem des Kleineren Durchmessers d.

## Patentansprüche

1. Gummikissen-Presse mit Oberholm (1), Unterholm (2) und Arbeitszylinderkolbenanordnung (3), wobei Oberholm (1) und Unterholm (2) mittels Zuganker (4) zu einem Pressengestell vereinigt sind, wobei fernerhin der Unterholm einen Tisch (5) sowie ein darauf angeordnetes Werkzeug (6) trägt und wobei im Oberholm (11) ein Aufnahmekoffer (7) mit Einrichtung für die Abstützung des Kofferinnendruckes und in diesem Aufnahmekoffer (7) das Gummikissen (8) angeordnet sind, **dadurch gekennzeichnet**, daß der Oberholm (1) den Zylinder (9) der Arbeitszylinderkolbenanordnung (3) aufweist, in dem der Kolben (10) der Arbeitszylinderkolbenanordnung (3) aufundnieder bewegbar ist, daß in dem Kolben (10) oder in einem Kolbenfortsatz (11) der Aufnahmekoffer (7) angeordnet ist, und daß die äußere Umfangsfläche des Kolbens (10) gegenüber dem Oberholm (1) einen Ringraum (12) bildet, der für die Abstützung und Weiterleitung des Kofferinnendruckes von dem Druckmittel der Arbeitszylinderkolbenanordnung (3) beaufschlagt ist.

2. Gummikisen-Presse nach Anspruch 1, dadurch gekennzeichnet, daß der Kolben (10) der Arbeitszylinderkolbenanordnung (3) in dem Zylinder (9) verdrehungsfest geführt ist.

3. Gummikissen-Presse nach einem der Ansprüche 1 oder 2, dadurch gekennzeichnet, daß in dem Kolben (10) zumindest eine Ausstoßzylinderkolbenanordnung (14) zum Ausstoßen des Gummikissens (8) aus dem Aufnahmekoffer (7) angeordnet ist.

4. Gummikissen-Presse nach einem der Ansprüche 1 bis 3, dadurch gekennzeichnet, daß der Kolben (10) bzw. der Kolbenfortsatz (11) am Außenumfang werkzeugseitig eine höhenverstellbare Dichtung (16) aufweist.

5. Gummikissen-Presse nach einem der Ansprüche 1 bis 4, dadurch gekennzeichnet, daß der Kolben (10) mit dem Kolbenfortsatz (11) und entsprechend der Zylinderraum einen hutförmigen Axialquerschnitt aufweisen, wobei im Bereich des größeren Durchmessers (D) der Aufnahmekoffer (7) angeordnet ist, und daß der Ringraum (12) den Bereich des größeren Durchmessers (D) umgibt sowie über den Übergang (19) zwischen dem Bereich des größeren Durchmessers (D) und dem Bereich des kleineren Durchmessers (d) fortgeführt ist.

## Claims

1. A press with rubber cushion, with an upper cross-beam (1), a lower cross-beam (2) and an operating piston-cylinder device (3), in which the upper cross-beam (1) and the lower cross-beam (2) are united by tension rods (4) to form a press frame, in which furthermore the lower cross-beam carries a platen (5) and a tool (6) located thereon and in which a reception box (7) with equipment for the support of the internal pressure of the box is located in the upper cross-beam (1) and the rubber cushion is located in this reception box (7), *characterized in that* the cylinder (9) of the operating piston-cylinder device (3), in which the piston (10) of the operating piston-cylinder device (3) can move up and down, forms part of the upper cross-beam (1), that the reception box (7) is located in the piston (10) or in a piston extension (11),and that the outer peripheral surface of the piston (10) forms an annular space (12) relatively to the upper cross-beam (1), which is loaded by the pressure medium of the operating piston-cylinder device (3) for the support and passing on of the internal pressure of the box.

2. A press with rubber cushion according to Claim 1, *characterized in that* the piston (10) of the operating piston-cylinder device (3) is unable to rotate as it is driven in the cylinder (9).

3. A press with rubber cushion according to one of Claims 1 or 2, *characterized in that* at least one ejection piston-cylinder device (14) to eject the rubber cushion (8) from the reception box (7) is arranged in the piston (10).

4. A press with rubber cushion according to one of Claims 1 to 3, *characterized in that* the piston (10) or the piston extension (11) has a seal (16), adjustable in height, on its outer periphery at the side of the tool.

5. A press with rubber cushion according to one of Claims 1 to 4, *characterized in that* the piston (10) with the piston extension (11) and in accordance with the cylinder size has a hat-shaped axial cross-section, the reception box (7) being located in the region of greatest diameter (D), and that the annular space (12) surrounds the region of greatest diameter (D) and is continued over the transitional region (19) between the region of greatest diameter (D) and that of smallest diameter (d),

## Revendications

1. Presse à coussin en caoutchouc, comprenant un longeron supérieur (1), un longeron inférieur (2) et un système de cylindre-piston de travail (3), le longeron supérieur (1) et le longeron inférieur (2) étant réunis au moyen de tirants d'ancrage (4) pour former un bâti de presse, le longeron inférieur (2) portant, en outre, une table (5) ainsi qu'un outil (6) monté sur celle-ci, et le longeron supérieur (1) comprenant un coffre de réception (7) avec un dispositif pour l'absorption de la pression intérieure du coffre, et dans ledit coffre de réception (7) étant disposé le coussin en caoutchouc, **caractérisée par le fait** que le longeron supérieur (1) comprend le cylindre (9) du système de cylindre-piston de travail (3) dans lequel le piston (10) du système de cylindre-piston de travail (3) peut être déplacé vers le haut et vers le bas; que dans le piston (10) ou dans un prolongement (11) du piston est disposé le coffre de réception (7); et que la surface périphérique extérieure du piston (10) forme par rapport au longeron supérieur (1) un espace annulaire (12) qui, pour l'absorption et la transmission de la pression intérieure du coffre, est soumis à l'action du fluide sous pression du système de cylindre-piston de travail (3).

2. Presse à coussin en caoutchouc selon la revendication 1, caractérisée par le fait que le piston (10) du système de cylindre-piston de travail (3) est guidé de manière rigide en torsion dans le cylindre (9).

3. Presse à coussin en caoutchouc selon l'une des revendications 1 ou 2, caractérisée par le fait que dans le piston (10) est disposé au moins un système de cylindre-piston d'expulsion (14) pour expulser le coussin en caoutchouc (8) du coffre de réception (7).

4. Presse à coussin en caoutchouc selon l'une des revendications 1 à 3, caractérisée par le fait que le piston (10) et respectivement le prolongement (11) du piston comprennent à la périphérie extérieure, du côté de l'outil, un joint d'étanchéité (16) réglable en hauteur.

5. Presse à coussin en caoutchouc selon l'une des revendications 1 à 4, caractérisée par le fait que le piston (10), conjointement avec le prolongement (11) du piston, et de manière analogue l'espace intérieur du cylindre, présentent une section axiale en forme de chapeau, le coffre de réception (7) étant disposé dans la région du diamètre plus grand (D); et que l'espace annulaire (12) entoure la région du diamètre plus grand (D) et se poursuit au-delà de la transition (19) entre la zone du diamètre plus grand (D) et la zone du diamètre plus faible (d).
